# FASCICULE DE BREVET EUROPEEN

(11) **EP 2 218 622 B1**
(45) Date de publication et mention de la délivrance du brevet: **23.10.2013**
(21) Numéro de dépôt: 10305126.4
(22) Date de dépôt: 08.02.2010
(51) Int. Cl.: B61D 17/04, B61D 17/08, B61D 19/02

(54) **Face latérale de caisse de véhicule ferroviaire de transport de voyageurs**
Seitenwand eines Schienenwagenkastens für den Transport von Fahrgästen
Side wall of the bodyshell of a passenger railway transport vehicle

(30) Priorité: 10.02.2009 FR 0950812
(43) Date de publication de la demande: 18.08.2010
(73) Titulaire: ALSTOM Transport Technologies SAS, 92300 Levallois-Perret (FR)
(72) Inventeur: Bernahrd, Georges, 67580 Mietesheim (FR); Geoffroy, Pascal, 67500 Marienthal (FR)
(74) Mandataire: Blot, Philippe Robert Emile

(56) Documents cités:
- EP-A- 0 687 612
- EP-A- 1 495 936
- WO-A-2007/074145
- US-A- 5 070 794

## Description

La présente invention concerne une face latérale de caisse de véhicule ferroviaire de transport de voyageurs, comprenant une paroi principale prévue pour être intégrée dans une caisse entre un pavillon et un châssis, au moins une ouverture d'accès à l'intérieur du véhicule s'étendant au travers de la paroi principale, et au moins une porte aux dimensions de l'ouverture d'accès et montée mobile par rapport à la paroi principale.

EP 0 687 612, EP 1 495 936 et WO 2007/074145 décrivent des faces latérales de véhicule ferroviaire.

La hauteur des quais varie d'une voie ferrée à l'autre.

Une caisse de véhicule ferroviaire destinée à être utilisée sur une voie ferrée déterminée doit généralement être adaptée en fonction de la hauteur de quai de cette voie ferrée, notamment en modifiant la position des ouvertures d'accès.

Ceci entraîne des coûts supplémentaires de développement pour adapter la structure de la caisse, ainsi que des coûts d'homologation de la caisse modifiée en termes de résistance, en fonction de la position des ouvertures des portes.

Cependant, les coûts de conception, de développement, de fabrication et d'homologation sont élevés, et il est par conséquent très difficile pour les fabricants de proposer des véhicules ferroviaires adaptés pour chaque voie ferrée.

Un but de l'invention est de proposer une face latérale de véhicule ferroviaire de transport de voyageurs permettant d'adapter facilement la hauteur d'embarquement en fonction de la voie ferrée sans nécessiter le développement et l'homologation d'une nouvelle caisse de véhicule ferroviaire.

A cet effet, l'invention propose une face latérale de caisse de véhicule ferroviaire du type précité, **caractérisée en ce que** la paroi principale possède une ouverture de montage de porte de dimensions supérieures à celles de la porte pour permettre le montage de la porte à au moins deux hauteurs différentes, la face latérale comprenant un élément auxiliaire de paroi rapporté sur la paroi principale et définissant l'ouverture d'accès à l'intérieur de l'ouverture de montage de porte, l'élément auxiliaire de paroi étant adapté pour être intégré dans l'ouverture de montage de porte correspondante sélectivement dans une configuration de façon à définir une ouverture d'accès ayant un bord inférieur à une première hauteur et dans une autre configuration de façon à définir une ouverture d'accès ayant un bord inférieur à une deuxième hauteur différente de la première hauteur.

Selon d'autres modes de réalisation, la face latérale comprend une ou plusieurs des caractéristiques suivantes, prises isolément ou selon toutes les combinaisons techniquement possibles :
- l'ouverture de montage de porte présente en hauteur une dimension supérieure d'au moins 50 mm à celle de la porte, de préférence supérieure d'au moins 100 mm à celle de la porte ;
- l'élément auxiliaire de paroi présente la forme d'un cadre possédant un bord extérieur complémentaire de l'ouverture de montage de porte, et un bord intérieur définissant l'ouverture d'accès ;
- l'ouverture d'accès est disposée de façon dissymétrique ou symétrique dans une direction sensiblement verticale par rapport au bord extérieur de l'élément auxiliaire de paroi.

L'invention concerne également un ensemble pour la fabrication d'une face latérale de véhicule ferroviaire, comprenant une paroi principale possédant une ouverture de montage de porte, une porte et un élément auxiliaire de paroi adapté pour être fixé sur la paroi principale à l'intérieur de l'ouverture de montage de porte dans une première configuration en définissant une ouverture d'accès située à une première hauteur, et dans une deuxième configuration en définissant une ouverture d'accès située à une deuxième hauteur différente de la première hauteur.

Dans un mode de réalisation de l'un ou l'autre de ces ensembles, chaque élément auxiliaire de paroi présente la forme d'un cadre possédant un bord extérieur complémentaire de l'ouverture de montage de porte, et un bord intérieur définissant une ouverture d'accès.

L'invention concerne également un procédé de fabrication d'une face latérale de véhicule ferroviaire, dans lequel :
- on fournit une série de parois principales munies d'ouvertures de montage de porte de mêmes dimensions et une série de portes de même dimensions, inférieures à celles des ouvertures de montage de porte ;
- on forme une première face latérale en fixant un premier élément auxiliaire de paroi dans une ouverture de montage de porte d'une première paroi principale de façon à définir une ouverture d'accès à une première hauteur et en montant une porte dans l'ouverture d'accès l'ouverture ; et
- on forme une deuxième face latérale en fixant un deuxième élément auxiliaire de paroi dans une ouverture de montage de porte d'une deuxième paroi principale de façon à définir une ouverture d'accès à deuxième première hauteur différente de la première hauteur et en montant une porte dans l'ouverture d'accès la deuxième hauteur étant différente de la première hauteur, et
   dans lequel
- les premier et deuxième éléments auxiliaires de paroi sont identiques et fixés sur les première et deuxième parois principales dans deux configurations différentes de façon à définir les ouvertures d'accès situées respectivement à la première et la deuxième hauteurs.

Selon d'autres modes de mise en oeuvre, le procédé comprend une ou plusieurs des caractéristiques suivantes :
- on monte la porte de la première face latérale et/ou de la deuxième face latérale sur la paroi principale de la face latérale correspondante.
- on monte la porte de la deuxième face latérale et/ou de la première face latérale sur l'élément auxiliaire de paroi correspondant, avant ou après le montage de l'élément auxiliaire de paroi sur la paroi principale correspondante

L'invention et ses avantages seront mieux compris à la lecture de la description qui va suivre, donnée uniquement à titre d'exemple, et faite en référence aux dessins annexés, sur lesquels :
- la figure 1 est une vue schématique d'un ensemble d'éléments destinés à être assemblés pour former une face latérale de véhicule ferroviaire conforme à l'invention ; et
- les figures 2 et 3 sont des vues schématiques de côté de véhicules ferroviaires obtenus par assemblage d'éléments de la figure 1.

De manière connue, une caisse de véhicule ferroviaire possède une sctructure tubulaire définie par un châssis, un pavillon, et deux faces latérales s'étendant chacune entre le châssis et le pavillon.

Tel que représenté sur la figure 1, l'ensemble 2 d'éléments permet la construction modulaire de faces latérales de caisses de véhicules ferroviaire.

L'ensemble 2 comprend une paroi principale 4, un premier élément auxiliaire de paroi 10, un deuxième élément auxiliaire de paroi 12, et une porte d'accès 14.

La paroi principale 4 possède en vue de côté une forme sensiblement rectangulaire, et est destinée à être disposée sensiblement dans un plan vertical entre un pavillon et un châssis de véhicule ferroviaire, en fixant le bord supérieur de la paroi principale 4 sur un bord du pavillon, et le bord inférieur de la paroi principale 4 sur un bord du châssis. La paroi principale 4 est alors intégrée à la caisse et participe à la résistance mécanique de la caisse, notamment en flexion lorsque la caisse est en appui sur des bogies.

La paroi principale 4 possède des ouvertures de baie 16 destinées à recevoir des baies vitrées, et au moins une ouverture de montage de porte 18 destinée à recevoir la porte d'accès 14 pour permettre aux passagers d'embarquer ou de débarquer. Sur la figure 1, seule une ouverture de montage de porte est représentée mais il est entendu qu'une face latérale peut présenter plusieurs ouvertures de portes réparties sur la paroi 4.

Selon l'invention, l'ensemble 2 permet de fixer la porte 14 à différentes hauteurs sur la paroi principale 4.

A cet effet, l'ouverture de montage de porte 18 présente des dimensions supérieures à celles de la porte 14, en particulier dans le sens de la hauteur (suivant une direction sensiblement verticale) : la porte 14 n'est pas assez grande pour fermer entièrement l'ouverture de montage de porte 18.

Chacun des premiers et deuxièmes éléments auxiliaires de paroi 10, 12 est prévu pour être fixé rigidement sur la paroi 4 dans l'ouverture de montage de porte 18, et pour définir à l'intérieur de celle-ci, une ouverture d'accès 19 aux dimensions de la porte 14.

En d'autres termes, la porte 14 est adaptée pour fermer l'ouverture d'accès 19 définie par l'un ou l'autre des éléments auxiliaires de paroi 10, 12 à l'intérieur de l'ouverture de montage de porte 18.

Bien entendu, des jeux de fonctionnement subsisteront entre un ou des vantau(x) de la porte 14 et les bords de l'ouverture d'accès 19 pour permettre les mouvements d'ouverture et de fermeture de la porte 14, et, de manière connue, des joints sont prévus pour assurer l'étanchéité entre le bord de l'ouverture d'accès 19 et la porte 14.

La paroi 4 est par exemple métallique. Dans un mode de réalisation, la paroi possède une ossature formée d'un réseau de membres tels que des montants verticaux et des longerons horizontaux, et une peau fixée sur l'ossature. Dans ce cas, les ouvertures de baies 16 et de montage de porte 18 sont ménagées dans la peau, entre les membres de l'ossature.

Les éléments auxiliaires de paroi 10, 12 sont de simples panneaux d'habillage prévus pour être fixés sur la paroi 4 ou sont prévus pour compléter la structure de la paroi 4 et possèdent une résistance mécanique suffisante pour supporter la porte 14.

La porte 14 est montée sur la paroi principale 4, de façon à être supportée par celle-ci, ou sur l'élément auxiliaire de paroi 10, 12 lorsque celui-ci est suffisamment résistant. Les éléments auxiliaire de paroi 10, 12 supportant les portes 14 facilitent le montage ainsi que la conception des mécanismes d'articulation pour les portes.

Pour la construction d'une caisse de véhicule ferroviaire, la face latérale est intégrée dans une caisse entre un pavillon et un châssis.

Ainsi, comme illustré sous les figures 2 et 3, il est possible, à partir d'un nombre limité d'éléments, de fabriquer une première face latérale 20 (figure 2) dans laquelle la porte 14 se situe à une première hauteur, adaptée pour des quais de faible hauteur, et une deuxième face latérale 22 (figure 3) dans laquelle la porte 14 se situe sur la paroi 4 à une deuxième hauteur, plus élevée que la première, de façon à être adaptée à des hauteurs de quai supérieures.

Tel que représentée sur les figures 2 et 3, chaque face latérale 20, 22 est intégrée dans une caisse 24, 26 en étant fixée entre un châssis 28, 30 et un pavillon 32, 34.

Ainsi, la porte 14 et la paroi principale 4 sont sensiblement identiques d'une face latérale à l'autre, et ces éléments peuvent être standardisés pour différents types de faces latérales adaptées à différents types de hauteurs de quai. Seul les éléments auxiliaires de paroi 10, 12 sont choisis en fonction de la hauteur souhaitée de la porte 14.

Pour permettre une adaptation de hauteur d'amplitude suffisante, l'ouverture de montage de porte est au moins 50 mm plus grande que la porte dans le sens de la hauteur, de préférence au moins 100 mm plus grande.

La paroi principale 4 est conçue pour conférer une résistance suffisante à la caisse du véhicule ferroviaire auquel elle est destinée, avec l'un quelconque des élément auxiliaires de paroi prévus pour être montés dans les ouvertures de montage de porte. Ainsi, des ouvertures d'accès à différentes hauteurs peuvent être prévues sur la paroi principale sans nécessiter de développements supplémentaire ou de nouvelle homologation qui entraîneraient des coûts élevés.

Dans l'exemple illustré sur la figure 1, chacun des éléments auxiliaires de paroi 10, 12 présente une forme de cadre et possède un bord intérieur définissant une ouverture d'accès 19 aux dimensions de la porte 14, et un bord extérieur aux dimensions de l'ouverture de montage de porte 18. Ainsi, le contour de l'ouverture d'accès 19 est défini entièrement par l'un ou l'autre des éléments auxiliaires de paroi 10, 12.

Après intégration dans une face latérale, le bord intérieur de chaque élément auxiliaire de paroi 10, 12 définit un bord inférieur d'ouverture d'accès 19 situé à une hauteur d'accès adaptée à la hauteur des quais du type de voies sur lequel le véhicule ferroviaire est destiné à circuler.

Tel que représenté sur les figures 1 à 3, chacun des éléments auxiliaires de paroi 10, 12 en forme de cadre présentent des ouvertures d'accès 19 disposées de façon dissymétrique verticalement, i.e. décalées verticalement par rapport au bord extérieur de l'élément auxiliaire de paroi correspondante. Il est possible de prévoir un élément auxiliaire de paroi en forme de cadre dont l'ouverture d'accès est disposée de façon symétrique verticalement.

Il est possible de prévoir un élément auxiliaire de paroi en forme de cadre dont l'ouverture d'accès est disposée de façon dissymétrique verticalement, et qui soit adapté pour être intégré dans une ouverture de montage de porte d'une face latérale dans un sens ou dans le sens inverse en le retournant de 180°.

Ainsi, il est possible de former des faces latérales ayant des ouvertures d'accès 19 à deux hauteurs différentes à l'aide de deux éléments auxiliaires de paroi identiques mais disposés en sens inverse. Dans ce cas, les bords horizontaux de l'ouverture d'accès 19 de l'élément auxiliaire de paroi sont avantageusement adaptés à un type de voie présentant deux hauteurs de quais différentes, pour définir un bord inférieur d'ouverture d'accès 19 adapté à la première hauteur de quai dans un sens, et un bord inférieur d'ouverture d'accès 19 adapté à la deuxième hauteur de quai dans le sens inverse.

En variante, les éléments auxiliaires de paroi ne sont pas en forme de cadre, de sorte qu'une fois l'élément auxiliaire de paroi fixée sur la paroi principale 4, une partie du contour de l'ouverture d'accès est définie par un bord d'un élément auxiliaire de paroi, et la partie restante du contour de l'ouverture d'accès est définie par le bord de l'ouverture de montage de porte 18.

Dans un mode de réalisation, l'ouverture de montage de porte 18 est sensiblement aussi large que la porte 14, tout en étant plus haute, et un élément auxiliaire de paroi est prévu sous la forme d'un panneau destiné à être fixé au-dessus ou au-dessous de la porte 14 ou d'une paire de panneaux destinés à être fixés au-dessus et au-dessous de la porte 14. Ainsi, chaque élément auxiliaire de paroi ne définit qu'un bord supérieur et/ou un bord inférieur de l'ouverture d'accès, les bords verticaux et, le cas échéant, le bord inférieur ou le bord supérieur de l'ouverture d'accès, étant chacun définis par un bord de l'ouverture de montage de porte elle-même.

Pour compenser les variations de hauteur de la porte d'un véhicule ferroviaire à l'autre, il est possible de fabriquer des véhicules ferroviaires possédant des planchers situés à des hauteurs différentes. Plus avantageusement, le plancher est de hauteur fixe d'un véhicule à l'autre, le rattrapage de hauteur entre le seuil de la porte et le plancher, en fonction de la position de la porte, étant effectué à l'aide de rampes inclinées ou de marches.

Dans un procédé de fabrication de faces latérales à l'aide d'un ensemble selon les figures 1 à 3, on fournit une série de parois principales 4 possédant des ouvertures de montage de porte 18 de même dimensions, des portes 14 de mêmes dimensions inférieures à celles des ouvertures de montage de porte 18, et des éléments auxiliaires de paroi 10, 12.

Lorsque les éléments auxiliaires de paroi 10, 12 sont prévus pour compléter la structure de la paroi et sont aptes à supporter une porte 14, on forme des faces latérales en fixant sur une paroi principale 4 un élément auxiliaire de paroi 10 ou 12 permettant de définir une ouverture d'accès 19 à une première ou à une deuxième hauteur, puis on monte une porte 14 sur l'élément auxiliaire de paroi 10, 12 dans l'ouverture d'accès 19 définie par celui-ci. Il est bien sûr possible de monter d'abord une porte 14 sur l'élément auxiliaire de paroi 10 ou 12 dans l'ouverture d'accès 19, puis de fixer l'élément auxiliaire de paroi 10 ou 12 sur une paroi principale 4.

Lorsque les éléments auxiliaires de paroi 10, 12 sont de simples panneaux d'habillage, on forme une face latérale en montant une porte 14 dans une ouverture de montage de porte 18 de la paroi principale 4, et en fixant un élément auxiliaire de paroi 10 ou 12 définissant une ouverture d'accès 19 dans l'ouverture de montage de porte 18, l'ouverture d'accès 19 étant de dimensions identiques à celles de la porte 14 et définissant un accès à une première ou à une deuxième hauteur. L'élément auxiliaire de paroi 10 ou 12 est fixé sur la paroi principale 4 avant ou après le montage de la porte 14 sur la paroi principale 4.

## Revendications

1. Face latérale de caisse de véhicule ferroviaire de transport de voyageurs, comprenant une paroi principale (4) prévue pour être intégrée dans une caisse entre un pavillon et un Châssis, au moins une ouverture d'accès (19) à l'intérieur du véhicule s'étendant au travers de la paroi principale (4), et au moins une porte (14) aux dimensions de l'ouverture d'accès (19) et montée mobile par rapport à la paroi principale (4),
la paroi principale (4) possédant une ouverture de montage de porte (18), la face latérale comprenant un élément auxiliaire de paroi (10, 12) rapporté sur la paroi principale (4) et définissant l'ouverture d'accès (19) à l'intérieur de l'ouverture de montage de porte (18),
**caractérisée en ce que** l'ouverture de montage de porte (18) est de dimensions supérieures à celles de la porte (14) pour permettre le montage de la porte (14) à au moins deux hauteurs différentes, l'élément auxiliaire de paroi (10, 12) étant adapté pour être intégré dans l'ouverture de montage de porte (18) correspondante sélectivement dans une configuration de façon à définir une ouverture d'accès (19) ayant un bord inférieur à une première hauteur et dans une autre configuration de façon à définir une ouverture d'accès (19) ayant un bord inférieur à une deuxième hauteur différente de la première hauteur.

2. Face latérale selon la revendication 1, dans laquelle l'ouverture de montage de porte (18) présente en hauteur une dimension supérieure d'au moins 50 mm à celle de la porte (14), de préférence supérieure d'au moins 100 mm à celle de la porte (14).

3. Face latérale selon la revendication 1 ou 2, dans laquelle l'élément auxiliaire de paroi (10, 12) présente la forme d'un cadre possédant un bord extérieur complémentaire de l'ouverture de montage de porte (18), et un bord intérieur définissant l'ouverture d'accès (19)

4. Face latérale selon la revendication 3, dans laquelle l'ouverture d'accès (19) est disposée de façon dissymétrique ou symétrique dans une direction sensiblement verticale par rapport au bord extérieur de l'élément auxiliaire de paroi (10, 12)).

5. Ensemble pour la fabrication d'une face latérale selon l'une quelconque des revendications 1 à 4, **caractérisé en ce qu'**il comprend une paroi pnncipale (4) possédant une ouverture de montage de porte (18), une porte (14) et un élément auxiliaire de paroi (10,12) adapté pour être fixé sur la paroi principale (4) à l'intérieur de l'ouverture de montage de porte (18) dans une première configuration en définissant une ouverture d'accès (19) située si une première hauteur, et dans une deuxième configuration en définissant une ouverture d'accès (19) située à une deuxième hauteur différente de la première hauteur

6. Ensemble selon la revendication 5, **caractérisé en ce que** ledit élément auxiliaire de paroi (10, 12) présente la forme d'un cadre possédant un bord extérieur complémentaire de l'ouverture de montage de porte (18), et un bord intérieur définissant une ouverture d'accès (19).

7. Procédé de fabrication d'une série de faces latérales selon l'une quelconque des revendications 1 à 4, dans lequel
- on fournit une série de parois principales (4) munies d'ouvertures de montage de porte (18) de mêmes dimensions et une série de portes de même dimensions, inférieures à celles des ouvertures de montage de porte (18),
- on forme une première face latérale en fixant un premier élément auxiliaire de paroi (10, 12) dans une ouverture de montage de porte (18) d'une première paroi principale (4) de façon à définir une ouverture d'accès (19) à une première hauteur et en montant une porte dans l'ouverture d'accès (19) et,
- on forme une deuxième face latérale en fixant un deuxième élément auxiliaire de paroi (10, 12) dans une ouverture de montage de porte (18) d'une deuxième paroi principale (4) de façon à définir une ouverture d'accès (19) à deuxième première hauteur différente de la première hauteur et en montant une porte dans l'ouverture d'accès (19) la deuxième hauteur étant différente de la première hauteur, et dans lequel les premier et deuxième éléments auxiliaires de paroi (10, 12) sont identiques et fixés sur les première et deuxième parois principales (4) dans deux configurations différentes de façon à définir les ouvertures d'accès (19) situées respectivement à la première et la deuxième hauteurs,

8. Procédé selon la revendication 7, dans lequel on monte la porte de la première face latérale et/ou de la deuxième face latérale sur la paroi principale de la face latérale correspondante.

9. Procédé selon la revendication 7, dans lequel on monte la porte de la deuxième face latérale et/ou de la première face latérale sur l'élément auxiliaire de paroi (10, 12) correspondant, avant ou après le montage de l'élément auxiliaire de paroi (10, 12) sur la paroi principale (4) correspondante.

10. Procédé selon l'une quelconque des revendication 7 à 9, **caractérisé en ce que** lesdits élément auxiliaires de paroi (10, 12) présentent la forme d'un cadre possédant un bord extérieur complémentaire de l'ouverture de montage de porte (18), et un bord intérieur définissant une ouverture d'accès (19).

## Patentansprüche

1. Seitenwand einer Karosserie eines Schienenfahrzeugs zur Personenbeförderung, aufweisend eine Hauptwand (4), die vorgesehen ist, um zwischen einem Dach und einem Chassis in eine Karosserie integriert zu sein, wenigstens eine Zugangsöffnung (19) ins Innere des Fahrzeugs, welche sich durch die Hauptwand (4) hindurch erstreckt, und wenigstens eine Tür (14) zu den Abmessungen der Zugangsöffnung (19) und die bezüglich der Hauptwand (4) bewegbar montiert ist, wobei die Hauptwand (4) eine Türmontageöffnung (18) hat, wobei die Seitenwand im Innern der Türmontageöffnung (18) ein Hilfswandelement (10, 12) aufweist, das an der Hauptwand (4) angebracht ist und die Zugangsöffnung (19) definiert, **dadurch gekennzeichnet, dass** die Türmontageöffnung (18) Abmessungen hat, die größer als jene der Tür (14) sind zum Ermöglichen der Montage der Tür (14) in wenigstens zwei unterschiedlichen Höhen, wobei das Hilfswandelement (10, 12) angepasst ist, um in die korrespondierende Türmontageöffnung (18) integriert zu sein selektiv gemäß einer Konfiguration, um eine Zugangsöffnung (19) zu definieren, die einen unteren Rand in einer ersten Höhe hat, und gemäß einer anderen Konfiguration, um eine Zugangsöffnung (19) zu definieren, die einen unteren Rand in einer zweiten Höhe hat, die von der ersten Höhe verschieden ist.

2. Seitenwand gemäß Anspruch 1, bei welcher die Türmontageöffnung (18) eine Höhenabmessung hat, die wenigstens um 50mm größer ist als jene der Tür (14), bevorzugt wenigstens um 100mm größer ist als jene der Tür (14).

3. Seitenwand gemäß Anspruch 1 oder 2, bei welcher das Hilfswandelement (10, 12) die Form eines Rahmens hat, der einen zu der Türmontageöffnung (18) komplementären Außenrand und einen Innenrand hat, der die Zugangsöffnung (19) definiert.

4. Seitenwand gemäß Anspruch 3, bei welcher die Zugangsöffnung (19) in einer im Wesentlichen vertikalen Richtung bezüglich des Außenrands des Hilfswandelements (10, 12) asymmetrisch oder symmetrisch angeordnet ist.

5. Einrichtung für die Herstellung einer Seitenwand gemäß irgendeinem der Ansprüche 1 bis 4, **dadurch gekennzeichnet, dass** sie aufweist eine Hauptwand (4) mit einer Türmontageöffnung (18), eine Tür (4) und ein Hilfswandelement (10, 12), das angepasst ist, um an der Hauptwand (4) im Inneren der Türmontageöffnung (18) befestigt zu sein in einer ersten Konfiguration unter Definieren einer Zugangsöffnung (19), die in einer ersten Höhe vorliegt, und in einer zweiten Konfiguration unter Definieren einer Zugangsöffnung (19), die in einer zweiten Höhe vorliegt, die von der ersten Höhe verschieden ist.

6. Einrichtung gemäß Anspruch 5, **dadurch gekennzeichnet, dass** das besagte Hilfswandelement (10, 12) die Form eines Rahmens hat, der einen zu der Türmontageöffnung (18) komplementären Außenrand und einen Innenrand hat, der eine Zugangsöffnung (19) definiert.

7. Verfahren zur Herstellung einer Serie von Seitenwänden gemäß irgendeinem der Ansprüche 1 bis 4, bei welchem
- man eine Serie von Hauptwänden (4), die mit Türmontageöffnungen (18) gleicher Abmessungen versehen sind, und eine Serie von Türen gleicher Abmessungen bereitstellt, die kleiner als jene der Türmontageöffnungen (18) sind,
- man eine erste Seitenwand bildet, indem man ein erstes Hilfswandelement (10, 12) in der Türmontageöffnung (18) einer ersten Hauptwand (4) befestigt, um eine Zugangsöffnung (19) in einer ersten Höhe zu definieren, und indem man eine Tür in die Zugangsöffnung (19) montiert, und
- man eine zweite Seitenwand bildet, indem man ein zweites Hilfswandelement (10, 12) in einer Türmontageöffnung (18) einer zweiten Hauptwand (4) befestigt, um eine Zugangsöffnung (19) in einer zweiten, von der ersten Höhe verschiedenen Höhe zu definieren, und indem man eine Tür in der Zugangsöffnung (19) montiert, wobei die zweite Höhe von der ersten Höhe verschieden ist, und bei welchem das erste und das zweite Hilfswandelement (10, 12) identisch sind und an der ersten und an der zweiten Hauptwand (4) befestigt sind in zwei unterschiedlichen Konfigurationen, um die Zugangsöffnungen (19) angeordnet jeweilig in der ersten und in der zweiten Höhe zu definieren.

8. Verfahren gemäß Anspruch 7, bei welchem man die Tür der ersten Seitenwand und/oder der zweiten Seitenwand an der Hauptwand der korrespondierenden Seitenwand montiert.

9. Verfahren gemäß Anspruch 7, bei welchem man die Tür der zweiten Seitenwand und/oder der ersten Seitenwand an dem korrespondierenden Hilfswandelement (10, 12) montiert vor oder nach der Montage des Hilfswandelements (10, 12) an der korrespondierenden Hauptwand (4).

10. Verfahren gemäß irgendeinem der Ansprüche 7 bis 9, **dadurch gekennzeichnet, dass** die besagten Hilfswandelemente (10, 12) die Form eines Rahmens haben, der einen zu der Türmontageöffnung (18) komplementären Außenrand und einen Innenrand hat, der die Zugangsöffnung (19) definiert.

## Claims

1. Side wall of the bodyshell of a passenger railway transport vehicle comprising a main wall (4) provided to be integrated in a bodyshell between a roof and a chassis, at least one access opening (19) inside the vehicle extending through the main wall (4), and at least one door (14) with the dimensions of the access opening (19) and mounted moveably relative to the main wall (4),
the main wall (4) having an opening for fitting the door (18), the side wall comprising an auxiliary wall element (10, 12) which is connected to the main wall (4) and defines the access opening (19) inside the opening for fitting the door (18),
**characterised in that** the opening for fitting the door (18) is of dimensions greater than those of the door (14) in order to allow fitting of the door (14) at at least two different heights, the auxiliary wall element (10, 12) being adapted to be integrated into the opening for fitting the door (18), corresponding selectively, in one configuration, so as to define an access opening (19) having an edge lower than a first height and, in another configuration, so as to define an access opening (19) having an edge lower than a second height which is different from the first height.

2. Side wall according to claim 1, in which the opening for fitting the door (18) has, in height, a dimension greater by at least 50 mm than that of the door (14), preferably greater by at least 100 mm than that of the door (14).

3. Side wall according to claim 1 or 2, in which the auxiliary wall element (10, 12) has the shape of a frame which has an outer edge complementary to the opening for fitting the door (18), and an inner edge which defines the access opening (19).

4. Side wall according to claim 3, in which the access opening (19) is disposed in an asymmetrical or symmetrical manner in a direction substantially vertical relative to the outer edge of the auxiliary wall element (10, 12).

5. Assembly for producing a side wall according to any of the claims 1 to 4, **characterised in that** it comprises a main wall (4) which has an opening for fitting the door (18), a door (14) and an auxiliary wall element (10, 12) which is adapted to be fixed onto the main wall (4) inside the opening for fitting the door (18), in a first configuration, by defining an access opening (19) which is situated at a first height and, in a second configuration, by defining an access opening (19) which is situated at a second height which is different from the first height.

6. Assembly according to claim 5, **characterised in that** said auxiliary wall element (10, 12) has the shape of a frame which has an outer edge complementary to the opening for fitting the door (18), and an inner edge which defines an access opening (19).

7. Method for producing a series of side walls according to any of the claims 1 to 4, in which
- there is provided a series of main walls (4) which are provided with openings for fitting the door (18) of the same dimensions and a series of doors of the same dimensions, lower than those of the openings for fitting the door (18),
- there is formed a first side wall by fixing a first auxiliary wall element (10, 12) in an opening for fitting the door (18) of a first main wall (4) so as to define an access opening (19) at a first height and by fitting a door in the access opening (19) and,
- there is formed a second side wall by fixing a second auxiliary wall element (10, 12) in an opening for fitting the door (18) of a second main wall (4) so as to define an access opening (19) at a second first height which is different from the first height and by fitting a door in the access opening (19), the second height being different from the first height, and in which the first and second auxiliary wall elements (10, 12) are identical and fixed onto the first and second main walls (4) in two different configurations so as to define the access openings (19) which are situated respectively at the first and the second heights.

8. Method according to claim 7, in which the door of the first side wall and/or of the second side wall is fixed onto the main wall of the corresponding side wall.

9. Method according to claim 7, in which the door of the second side wall and/or of the first side wall is fixed onto the corresponding auxiliary wall element (10, 12), before or after fitting of the auxiliary wall element (10, 12) on the corresponding main wall (4).

10. Method according to any of the claims 7 to 9, **characterised in that** said auxiliary wall elements (10, 12) have the shape of a frame which has an outer edge complementary to the opening for fitting the door (18), and an inner edge which defines an access opening (19).
